# EUROPÄISCHE PATENTSCHRIFT

(11) **EP 1 200 724 B1**
(45) Veröffentlichungstag und Bekanntmachung des Hinweises auf die Patenterteilung: **19.05.2004**
(21) Anmeldenummer: 00951259.1
(22) Anmeldetag: 05.07.2000
(51) Int. Cl.: F02D 41/30

(54) **VERFAHREN ZUM STEUERN EINER BRENNKRAFTMASCHINE**
METHOD FOR CONTROLLING AN INTERNAL COMBUSTION ENGINE
PROCEDE DE COMMANDE D'UN MOTEUR A COMBUSTION INTERNE

(30) Priorität: 08.07.1999 DE 19931826
(43) Veröffentlichungstag der Anmeldung: 02.05.2002
(73) Patentinhaber: ROBERT BOSCH GMBH, 70442 Stuttgart (DE)
(72) Erfinder: ODER, Michael, D-75428 Illingen (DE); HESS, Werner, D-70499 Stuttgart (DE)
(86) Internationale Anmeldenummer: PCT/DE2000/002198
(87) Internationale Veröffentlichungsnummer: WO 2001/004482

(56) Entgegenhaltungen:
- EP-A- 0 924 418
- DE-A- 3 039 435
- DE-A- 4 219 358
- DE-A- 19 751 100
- DE-A- 19 813 377
- DE-A- 19 950 142

## Beschreibung

### Stand der Technik

Die Erfindung betrifft ein Verfahren zum Betreiben einer Brennkraftmaschine insbesondere eines Kraftfahrzeugs, bei dem Kraftstoff in wenigstens einer ersten Betriebsart während einer Ansaugphase oder in einer zweiten Betriebsart während einer Kompressionsphase direkt in einen Brennraum eingespritzt wird und die in Abhängigkeit von der Betriebsart unterschiedlich gesteuert und/oder geregelt wird. Desweiteren betrifft die Erfindung eine Vorrichtung zum Betreiben einer Brennkraftmaschine, insbesondere eines Kraftfahrzeugs, mit Mitteln, die in wenigstens einer ersten Betriebsart während einer Ansaugphase oder in einer zweiten Betriebsart während einer Kompressionsphase Kraftstoff direkt in einen Brennraum einspritzen und weiteren Mitteln, die in Abhängigkeit von der Betriebsart die Brennkraftmaschine unterschiedlich steuern und/oder regeln.

Derartige Systeme zur direkten Einspritzung von Kraftstoff in den Brennraum einer Brennkraftmaschine sind allgemein bekannt. Es wird dabei als erste Betriebsart ein sog. Schichtbetrieb und als zweite Betriebsart ein sog. Homogenbetrieb unterschieden. Der Schichtbetrieb wird insbesondere bei kleinen bis mittleren Lasten verwendet, während der Homogenbetrieb bei größeren, an der Brennkraftmaschine anliegenden Lasten zur Anwendung kommt.

Aus der noch unveröffentlichten Patentanmeldung DE 198 133 77 wird eine Brennkraftmaschine insbesondere für ein Kraftfahrzeug beschrieben. Die Brennkraftmaschine ist mit einem Einspritzventil versehen, mit dem Kraftstoff entweder in einer ersten Betriebsart während einer Verdichtungsphase oder in einer zweiten Betriebsart während einer Ansaugphase direkt in einen Brennraum einspritzbar ist. Desweiteren ist ein Steuergerät vorgesehen zur Umschaltung zwischen den beiden Betriebsarten und zur unterschiedlichen Steuerung und/oder Regelung in den beiden Betriebsarten der das Ist-Moment der Brennkraftmaschine beeinflussenden Betriebsgrößen in Abhängigkeit von einem Sollmoment. Eine Änderung des Ist-Moments während eines Umschaltvorgangs wird von dem Steuergerät ermittelt und in Abhängigkeit davon wird zumindest eine der Betriebsgrößen von dem Steuergerät beeinflußt.

Beim Umschalten zwischen den beschriebenen Betriebsarten ist ein Rucken infolge einer Drehmomentenänderung der Brennkraftmaschine über die gesamte Lebensdauer der Brennkraftmaschine nicht ganz zu vermeiden. Insbesondere im unteren Drehzahl-/Lastbereich und im "kleinen Gang" ist ein Umschaltruck deutlich vom Fahrer spürbar, besonders, wenn durch die Momentenänderung der Brennkraftmaschine eine Schwingung im Antriebsstrang des Kraftfahrzeugs angeregt wird.

Der vorliegenden Erfindung liegt die Aufgabe zugrunde, ein Verfahren der gattungsgemäßen Art zu schaffen, mit dem der Umschaltvorgang zwischen den Betriebsarten verbessert wird.

Die Aufgabe der vorliegenden Erfindung wird mit den Merkmalen des Anspruchs 1, 11 und 12 gelöst.

### Vorteile der Erfindung

Der besonders große Vorteil der vorliegenden Erfindung liegt darin, daß mit einfachen Mitteln ein ruckfreies Umschalten zwischen den Betriebsarten über die gesamte Lebensdauer einer Brennkraftmaschine erreicht wird.

Weitere Vorteile der Erfindung ergeben sich in Verbindung mit den Unteransprüchen aus der nachfolgenden Beschreibung von Ausführungsbeispielen.

### Zeichnung

Ausführungsbeispiele der Erfindung sind in der Zeichnung dargestellt und in der nachfolgenden Beschreibung näher erläutert.

Die Figur 1 zeigt schematisch eine Darstellung einer Brennkraftmaschine mit einem Steuergerät.

Die Figur 2 zeigt ein Blockschaltbild eines Ausführungsbeispiels einer erfindungsgemäßen Drehzahlregelung.

Die Figur 3 zeigt detaillierter ein Ausführungsbeispiel einer erfindungsgemäßen Drehzahlregelung.

### Beschreibung des Ausführungsbeispiels

In der Figur 1 ist eine Brennkraftmaschine 1 dargestellt, bei der ein Kolben 2 in einem Zylinder 3 hin- und herbewegbar ist. Der Zylinder 3 ist mit einem Brennraum 4 versehen, an den über Ventile 5 ein Ansaugrohr 6 und ein Abgasrohr 7 angeschlossen sind. Desweiteren sind dem Brennraum 4 ein mit einem Signal TI ansteuerbares Einspritzventil 8 und eine mit einem Signal ZW ansteuerbare Zündkerze 9 zugeordnet.

Das Ansaugrohr 6 ist mit einem Luftmassensensor 10 und das Abgasrohr 7 kann mit einem Lambdasensor 11 versehen sein. Der Luftmassensensor 10 mißt die Luftmasse der dem Ansaugrohr 6 zugeführten Frischluft und erzeugt in Abhängigkeit davon ein Signal LM. Der Lambdasensor 11 mißt den Sauerstoffgehalt des Abgases in dem Abgasrohr 7 und erzeugt in Abhängigkeit davon ein Signal λ.

In dem Ansaugrohr 6 ist eine Drosselklappe 12 untergebracht, deren Drehstellung mittels eines Signals DK einstellbar ist.

In einer ersten Betriebsart, dem Schichtbetrieb der Brennkraftmaschine 1, wird die Drosselklappe 12 weit geöffnet. Der Kraftstoff wird von dem Einspritzventil 8 während einer durch den Kolben 2 hervorgerufenen Verdichtungsphase in den Brennraum 4 eingespritzt. Dann wird mit Hilfe der Zündkerze 9 der Kraftstoff entzündet, so daß der Kolben 2 in der nunmehr folgenden Arbeitsphase durch die Ausdehnung des entzündeten Kraftstoffs angetrieben wird.

In einer zweiten Betriebsart, dem Homogenbetrieb der Brennkraftmaschine 1, wird die Drosselklappe 12 in Abhängigkeit von der erwünschten, zugeführten Luftmasse teilweise geöffnet bzw. geschlossen. Der Kraftstoff wird von dem Einspritzventil 8 während einer durch den Kolben 2 hervorgerufenen Ansaugphase in den Brennraum 4 eingespritzt. Durch die gleichzeitig angesaugte Luft wird der eingespritzte Kraftstoff verwirbelt und damit in dem Brennraum 4 im wesentlich gleichmäßig verteilt. Danach wird das Kraftstoff-Luft-Gemisch während der Verdichtungsphase verdichtet, um dann von der Zündkerze 9 entzündet zu werden. Durch die Ausdehnung des entzündeten Kraftstoffs wird der Kolben 2 angetrieben.

Im Schichtbetrieb wie auch im Homogenbetrieb wird durch den angetriebenen Kolben eine Kurbelwelle 14 in eine Drehbewegung versetzt, über die letztendlich die Räder des Kraftfahrzeugs angetrieben werden. Der Kurbelwelle 14 ist ein Drehzahlsensor 15 zugeordnet, der in Abhängigkeit von der Drehbewegung der Kurbelwelle 14 ein Signal N erzeugt.

Die im Schichtbetrieb und im Homogenbetrieb von dem Einspritzventil 8 in den Brennraum 4 eingespritzte Kraftstoffmasse wird von einem Steuergerät 16 insbesondere im Hinblick auf einen geringen Kraftstoffverbrauch und/oder eine geringe Schadstoffentwicklung gesteuert und/oder geregelt. Zu diesem Zweck ist das Steuergerät 16 mit einem Mikroprozessor versehen, der in einen Speichermedium, insbesondere in einem Read-Only-Memory (ROM) ein Programm abgespeichert hat, das dazu geeignet ist, die gesamte Steuerung und/oder Regelung durchzuführen.

Das Steuergerät 16 ist von Eingangssignalen beaufschlagt, die mittels Sensoren gemessene Betriebsgrößen der Brennkraftmaschine darstellen. Beispielsweise ist das Steuergerät 16 mit dem Luftmassensensor 10, dem Lambdasensor 11 und dem Drehzahlsensor 15 verbunden. Desweiteren ist das Steuergerät 16 mit einem Fahrpedalsensor 17 verbunden, der ein Signal FP erzeugt, daß die Stellung eines von einem Fahrer betätigbaren Fahrpedals und damit das von dem Fahrer angeforderte Moment angibt. Das Steuergerät 16 erzeugt Ausgangssignale, mit denen über Aktoren das Verhalten der Brennkraftmaschine 1 entsprechend der erwünschten Steuerung und/oder Regelung beeinflußt werden kann. Beispielsweise ist das Steuergerät 16 mit dem Einspritzventil 8, der Zündkerze 9 und der Drosselklappe 12 verbunden und erzeugt die zu deren Ansteuerung erforderlichen Signale TI, ZW und DK.

Die Figur 2 zeigt ein Ausführungsbeispiel des erfindungsgemäßen Verfahrens. Block 16 stellt schematisch das Steuergerät der Brennkraftmaschine 1 dar. Die innerhalb des Blocks 16 dargestellten Blöcke werden i.d.R. im Steuergerät als Softwarefunktionen realisiert. Üblicherweise sind eine Vielzahl mehr an Softwarefunktionen in einem Steuergerät 16 realisiert, der Übersicht halber sind hier nur einige erfindungswesentliche Funktionen dargestellt. Prinzipiell ist es auch möglich die dargestellten Funktionen als reine Hardware zu realisieren.

Ein Block 18 zur Erkennung eines Umschaltvorgangs beaufschlagt, bzw. aktiviert einen Block 19 zur Prädiktion der Soll-Drehzahl N_SOLL und einen Block 20 zur Regelung der Drehzahl N. Block 19 wird an seinem Eingang auch von einem Drehzahlsignal N beaufschlagt. Der Ausgang des Blocks 19 beaufschlagt eine Vergleichsstelle 21. Die Vergleichsstelle 21 wird zusätzlich auch vom Drehzahlsignal N beaufschlagt. In der Vergleichsstelle 19 wird die Drehzahldifferenz ΔN aus der Soll-Drehzahl N_SOLL und der Ist-Drehzahl N gebildet. Der Ausgang der Vergleichsstelle 19 wird dem Drehzahlregler 20 zugeführt. Der Ausgang des Drehzahlreglers 20 beaufschlagt einen Block 22 zur Momentenkoordination und - umsetzung. Weitere hier nicht dargestellte Funktionen können auch den Eingang der Momentenkoordination und -umsetzung 22 beaufschlagen. Beispielsweise beaufschlagt der Ausgang eines Fahrpedals 17 auch den Block Momentenkoordination und - umsetzung 22. Die Ausgangssignale des Blocks 22 werden als Stellgrößen direkt der Brennkraftmaschine 1 zugeführt.

Wird ein Umschaltvorgang von einer Betriebsart in die andere erkannt, so erzeugt Block 18 ein Signal, wodurch die Blöcke 19 und 20 aktiviert werden. Im Block 19 wird die Soll-Drehzahl N_SOLL prädiziert, die während des Umschaltvorgangs als Führungsgröße für die Drehzahlregelung verwendet wird. Die Soll-Drehzahl N_SOLL kann beispeilsweise aus dem Drehzahlverlauf vor der Umschaltung N0 sowie aus dem aktuellen Verlauf des Sollmomentes M der Brennkraftmaschine 1 gebildet werden. In der Vergleichssstelle 21 wird die Regeldifferenz ΔN zwischen aus der prädizierten Drehzahl N_SOLL und der aktuellen Drehzahl N gebildet und dem Drehzahlregler 20 zugeführt. Der Drehzahlregler 20 hat die Aufgabe, die Abweichungen zwischen der Soll-Drehzahl N_SOLL und der Ist-Drehzahl N durch Bilden einer entsprechenden Ausgangsgröße bzw. Momentenanforderung an die Brennkraftmaschine MU zu minimieren. Die Momentenanforderung MU wird in der Momentenkoordination und -umsetzung 22 weiterverarbeitet.

Die Momentenkoordination und -umsetzung 22 hat die Aufgabe, die verschiedenen Momentenwünsche der einzelnen Verbraucher und Funktionen zu koordinieren, um daraus die erforderlichen Stelleingriffe für die Brennkraftmaschine abzuleiten, wobei als Hauptstellgrößen vorzugsweise der Zündwinkel ZW, die Drosselklappenstellung DK und die Einspritzzeit TI zur Verfügung stehen. Der Vorteil dieser Vorgehensweise liegt darin, daß die einzelnen Leistungsverbraucher unabhängig vom aktuellen Betriebszustand der Brennkraftmaschine 1 ihren Momentenwunsch an die Momentenkoordination und -umsetzung 22 äußern können. Sie brauchen sich um den Stelleingriff nicht zu kümmern und benötigen auch keine Informationen über den Zustand anderer Funktionen. Damit ist eine gegenseitige Beeinflussung der einzelnen Funktionen auf Ebene der Stellgrößen ausgeschlossen.

Die Figur 3 stellt detaillierter die erfindungsgemäße Drehzahlregelung dar. Ein Block 15 zur Drehzahlerfassung beaufschlagt gleichzeitig einen Block 23 zur Differenzierung des Drehzahlsignals und einen Block 24 zur linearen Extrapolation. Mit Hilfe der Blöcke 23 und 24 wird die Prädiktion der Soll-Drehzahl N_SOLL durchgeführt. Der Ausgang des Blocks lineare Extrapolation 24 beaufschlagt die Vergleichsstelle 21, die gleichzeitig vom Drehzahlsignal N beaufschlagt wird. In der Vergleichsstelle 21 wird die Drehzahldifferenz ΔN gebildet. Der Ausgang der Vergleichsstelle 21 beaufschlagt einen Verstärker 25, der die Drehzahldifferenz ΔN um einen Faktor K verstärkt. Der Ausgang des Verstärkers 25 wird gleichzeitig einem Schalter 27 und einem Block 26 zum rampenförmigen Abschalten zugeführt. Der Block 27 wird zusätzlich von Block 18 beaufschlagt. Der Ausgang des Blocks 27 beaufschlagt die Momentenkoordination und -umsetzung 22.

Der in der Figur 2 dargestellte Drehzahlregler 20 wird in diesem Ausführungsbeispiel mit Hilfe des Verstärkungsblocks 25, des Blocks rampenförmiges Abschalten 26 und des Blocks Schalter 27 realisiert.

Wird zu einem bestimmten Zeitpunkt ein Umschaltvorgang eingeleitet, so werden mit Hilfe des Blocks 18 die Blöcke lineare Extrapolation 24 und Schalter 27 aktiviert. Die vom Drehzahlsensor 15 erfaßte Drehzahl N wird im Block 23 differenziert, wodurch ein Maß für die Änderung der Drehzahl bzw. des Gradienten der Drehzahl dN am Ausgang des Blocks 23 anliegt. Im Block 24 wird mit Hilfe der erfaßten Änderung der Drehzahl dN durch lineare Extrapolation von vergangenen Werten der Drehzahl N ein zukünftiger Wert der Drehzahl N_SOLL gebildet. Hierbei wird die Steigung der Extrapolationsgeraden durch den Gradienten der Drehzahl dN und der Ausgangswert der Extrapolationsgeraden zum Umschaltzeitpunkt wird mit Hilfe von vergangenen Drehzahlwerten gebildet. Hierbei wird jedoch angenommen, daß das von der Brennkraftmaschine 1 abzugebende Moment konstant ist. Diese Annahme ist hier zulässig, da die Umschaltvorgänge i.d.R. nur eine sehr kurze Zeit andauern.

In der Vergleichsstelle 21 wird die Differenz ΔN aus der geschätzten Drehzahl N_SOLL und die vom Drehzahlsensor 15 aktuell ermittelte Drehzahl N gebildet. Die Drehzahldifferenz ΔN wird anschließend einem Verstärker 25 zugeführt, der den eingentlichen Drehzahlregler darstellt. Hier ist beispielsweise ein P-Regler gewählt worden.

Im Verstärker 25 wird die ermittelte Drehzahldifferenz ΔN verstärkt. Die verstärkte Drehzahldifferenz ΔN wird im Falle eines Umschaltvorganges mit Hilfe des Schalters 17 der Momentenkoordination und -umsetzung 22 als Momentenanforderung MU zugeführt. Der Schalter 17 befindet sich während des Umschaltvorgangs in der in Figur 3 dargestellten ersten Stellung. Nach dem Umschaltvorgang wird der Schalter 27 von der ersten in die zweite Schaltstellung gebracht, wodurch Block 26 aktiviert wird. Mit Hilfe des Blocks 26 wird die verstärkte Drehzahldifferenz rampenförmig auf den Wert Null gefahren. Hierdurch wird verhindert, daß nach des Umschaltvorgangs durch eine harte Abschaltung der Drehzahlregelung ein Ruck bzw. ein Drehzahlsprung verursacht wird. Vor und nach dem Umschaltvorgang wird der Schalter 17 in die zweite Schaltstellung gebracht, wodurch erreicht wird, daß die Drehzahlregelung während dieser Zeit nicht aktiv ist.

## Patentansprüche

1. Verfahren zum Betreiben einer Brennkraftmaschine (1), insbesondere eines Kraftfahrzeugs, bei dem Kraftstoff in wenigstens einer ersten Betriebsart während einer Ansaugphase oder in einer zweiten Betriebsart während einer Kompressionsphase direkt in einen Brennraum (4) eingespritzt wird und die in Abhängigkeit von der Betriebsart unterschiedlich gesteuert und/oder geregelt wird, **dadurch gekennzeichnet, daß** während eines Umschaltvorgangs zwischen zwei Betriebsarten die Drehzahl N der Brennkraftmaschine (1) geregelt wird.

2. Verfahren nach Anspruch 1, **dadurch gekennzeichnet, daß** während des Umschaltvorgangs eine Soll-Drehzahl N_SOLL aus dem Verlauf einer Ist-Drehzahl vor dem Umschaltvorgang N0 und dem Verlauf eines Soll-Moments M_SOLL ermittelt wird.

3. Verfahren nach Anspruch 2, **dadurch gekennzeichnet, daß** das Soll-Moment M_SOLL als konstant angenommen wird (M_SOLL = konst.).

4. Verfahren nach Anspruch 3, **dadurch gekennzeichnet, daß** die Soll-Drehzahl N_SOLL durch lineare Extrapolation der Ist-Drehzahl vor dem Umschaltvorgang N0 ermittelt wird.

5. Verfahren nach Anspruch 4, **dadurch gekennzeichnet, daß** die Steigung einer Extrapolationsgeraden durch einen Drehzahlgradienten dN vor der Umschaltung und der Ausgangswert der Extrapolationsgeraden zum Umschaltzeitpunkt mit Hilfe von vergangenen Drehzahlwerten gebildet wird.

6. Verfahren nach Anspruch 1, **dadurch gekennzeichnet, daß** die Drehzahl N der Brennkraftmaschine (1) mit Hilfe eines P-Reglers 20 geregelt wird.

7. Verfahren nach Anspruch 6, **dadurch gekennzeichnet, daß** der Drehzahlregler 20 zu Beginn einer Umschaltung eingeschaltet und nach Beendigung der Umschaltung, sobald stationäre Bedingungen vorliegen, abgeschaltet wird.

8. Verfahren nach Anspruch 7, **dadurch gekennzeichnet, daß** die Stellgröße am Drehzahlreglerausgang nach dem Abschalten des Drehzahlreglers 20 rampenförmig auf Null gefahren wird.

9. Verfahren nach Anspruch 6, **dadurch gekennzeichnet, daß** die Stellgröße bzw. Ausgangsgröße des Drehzahlreglers 20 als Momentenanforderung einer Momentenkoordination und - umschaltung 22 zugeführt wird.

10. Verfahren nach Anspruch 9, **dadurch gekennzeichnet, daß** die Momentenkoordination und -umschaltung 22 in Abhängigkeit von der aktuellen Betriebsart die Momentenanforderung MU in entsprechende Werte der Einflußgrößen (TI,ZW,DK) der Brennkraftmaschine (1) umsetzt.

11. computer-Programm, zur Anwendung bei einem Verfahren gemäß einem der Ansprüche 1 bis 10, das während eines Ablaufs auf einem Computer wenigstens einen der Schritte nach den Ansprüchen 1 bis 9 ausführen kann.

12. Vorrichtung zum Betreiben einer Brennkraftmaschine (1), insbesondere eines Kraftfahrzeugs, mit Mitteln die in wenigstens einer ersten Betriebsart während einer Ansaugphase oder in einer zweiten Betriebsart während einer Kompressionsphase Kraftsstoff direkt in einen Brennraum (4) einspritzen und weiteren Mitteln die in Abhängigkeit von der Betriebsart die Brennkraftmaschine (1) unterschiedlich steuern und/oder regeln, **dadurch gekennzeichnet, daß** Mittel während eines Umschaltvorgangs zwischen zwei Betriebsarten die Drehzahl N der Brennkraftmaschine (1) regeln.

## Claims

1. Method for operating an internal combustion engine (1), in particular of a motor vehicle, in which fuel is injected directly into a combustion space (4) during an intake phase in at least one first operating mode or during a compression phase in a second operating mode, the internal combustion engine being controlled and/or regulated differently as a function of the operating mode, **characterized in that**, during a changeover operation between two operating modes, the rotational speed N of the internal combustion engine (1) is regulated.

2. Method according to Claim 1, **characterized in that**, during the changeover operation, a desired rotational speed N_SOLL is determined from the profile of an actual rotational speed prior to the changeover operation NO and from the profile of desired torque M_SOLL.

3. Method according to Claim 2, **characterized in that** the desired torque M_SOLL is assumed to be constant (M_SOLL = const.).

4. Method according to Claim 3, **characterized in that** the desired rotational speed N_SOLL is determined by linear extrapolation of the actual rotational speed prior to the changeover operation N0.

5. Method according to Claim 4, **characterized in that** the slope of an extrapolation straight line is formed by a rotational-speed gradient dN prior to the changeover, and the initial value of the extrapolation straight line at the changeover point is formed with the aid of past rotational speed values.

6. Method according to Claim 1, **characterized in that** the rotational speed N of the internal combustion engine (1) is regulated with the aid of a proportional controller (20).

7. Method according to Claim 6, **characterized in that** the rotational-speed controller (20) is switched on at the commencement of a changeover and is switched off after the end of the changeover, as soon as stationary conditions prevail.

8. Method according to Claim 7, **characterized in that** the manipulated variable at the rotational-speed controller output is moved in the form of a ramp to zero after the rotational-speed controller (20) is switched off.

9. Method according to Claim 6, **characterized in that** the manipulated variable or output variable of the rotational-speed controller (20) is supplied as a torque requirement to a torque coordination and changeover (22).

10. Method according to Claim 9, **characterized in that** the torque coordination and changeover (22) converts the torque requirement MU into corresponding values of the influencing variables (TI,ZW,DK) of the internal combustion engine (1) as a function of the current operating mode.

11. Computer program for use in a method according to one of Claims 1 to 10, which, during a run-off on a computer, can execute at least one of the steps according to Claims 1 to 9.

12. Device for operating an internal combustion engine (1), in particular of a motor vehicle, with means which inject fuel directly into a combustion space (4) during an intake phase in at least one first operating mode or during a compression phase in a second operating mode, and with further means which control and/or regulate the internal combustion engine (1) differently as a function of the operating mode, **characterized in that**, during a changeover operation between two operating modes, means regulate the rotational speed N of the internal combustion engine (1).

## Revendications

1. Procédé de fonctionnement d'un moteur à combustion interne (1), en particulier dans un véhicule automobile, dans lequel du carburant est injecté directement dans une chambre de combustion (4) pendant une phase d'aspiration selon au moins un premier mode de fonctionnement ou pendant une phase de compression selon un deuxième mode de fonctionnement, et qui est commandé et/ou régulé différemment en fonction du mode de fonctionnement,
**caractérisé en ce que**
pendant un processus de transition entre deux modes de fonctionnement, le régime (vitesse de rotation) N du moteur à combustion interne (1) est régulé.

2. Procédé selon la revendication 1,
**caractérisé en ce que**
pendant le processus de transition, on détermine un régime de référence N_SOLL à partir de l'évolution d'un régime réel enregistré avant le processus de transition NO et à partir de l'évolution d'un couple de référence M_SOLL.

3. Procédé selon la revendication 2,
**caractérisé en ce que**
le couple de référence M_SOLL est considéré comme constant (M_SOLL = const.).

4. Procédé selon la revendication 3,
**caractérisé en ce que**
le régime de référence N_SOLL est déterminé par une extrapolation linéaire du régime réel enregistré avant le processus de transition No.

5. Procédé selon la revendication 4,
**caractérisé en ce que**
l'augmentation d'une droite d'extrapolation est formée par un gradient de régime dN avant la transition et la valeur de sortie des droites d'extrapolation au moment de la transition est formée à l'aide des valeurs de régime précédentes.

6. Procédé selon la revendication 1,
**caractérisé en ce que**
le régime N du moteur à combustion interne (1) est régulé à l'aide d'un régulateur P (proportionnel) 20.

7. Procédé selon la revendication 6,
**caractérisé en ce que**
le régulateur de régime 20 est mis en marche au début de la transition et est arrêté après la fin de la transition, dès que l'on est en présence de conditions stationnaires.

8. Procédé selon la revendication 7,
**caractérisé en ce que**
la grandeur de régulation est progressivement mise à zéro à la fin de la régulation du régime, après l'arrêt du régulateur de régime 20.

9. Procédé selon la revendication 6,
**caractérisé en ce que**
la grandeur de régulation ou grandeur de sortie du régulateur de régime 20 est envoyée en tant que demande de couple d'une coordination de couple et d'un changement de couple 22.

10. Procédé selon la revendication 9,
**caractérisé en ce que**
la coordination et le changement de couple 22 transforme la demande de couple MU en valeurs correspondantes des grandeurs d'influence (TI, ZW, DK) du moteur à combustion interne (1) en fonction du mode de fonctionnement actuel.

11. Programme informatique destiné à appliquer un procédé conforme à l'une quelconque des revendications 1 à 10, qui peut exécuter sur un ordinateur, pendant le déroulement du processus, au moins l'une des étapes selon les revendications 1 à 9.

12. Dispositif de fonctionnement d'un moteur à combustion interne (1), en particulier dans un véhicule, comportant des moyens permettant d'injecter directement du carburant dans une chambre de combustion (4) pendant une phase d'aspiration selon au moins un premier mode de fonctionnement ou pendant une phase de compression selon un deuxième mode de fonctionnement, ainsi que d'autres moyens qui commandent et/ou régulent différemment le moteur à combustion interne (1) en fonction du mode de fonctionnement,
**caractérisé en ce que**
les moyens régulent le régime N du moteur à combustion interne (1) pendant un processus de transition entre les deux modes de fonctionnement.
